# FASCICULE DE BREVET EUROPEEN

(11) **EP 2 838 808 B1**
(45) Date de publication et mention de la délivrance du brevet: **22.06.2016**
(21) Numéro de dépôt: 13720832.8
(22) Date de dépôt: 16.04.2013
(51) Int. Cl.: B65D 25/46

(54) **COUVERCLE DE CANETTE DE BOISSON AVEC GOULOT ARTICULE**
GETRÄNKEDOSENDECKEL MIT EINEM KLAPPBAREN TRINKSTUTZEN
DRINK CAN LID COMPRISING AN ARTICULATED NECK

(30) Priorité: 16.04.2012 BE 201200252
(43) Date de publication de la demande: 25.02.2015
(73) Titulaire: Son, Paul, 6900 Marche-en-Famenne (BE)
(72) Inventeur: Son, Paul, 6900 Marche-en-Famenne (BE)
(74) Mandataire: Colens, Alain M.G.M.
(86) Numéro de dépôt international: PCT/EP2013/057941
(87) Numéro de publication internationale: WO 2013/156495

(56) Documents cités:
- EP-A1- 1 456 093
- DE-A1- 3 023 751

## Description

### Domaine de l'invention

La présente invention est relative aux récipients pour boisson, tels des canettes de boisson, munies d'un goulot et éventuellement d'un opercule d'obturation. Elle concerne en particulier un couvercle pour de tels récipients ou canettes.

### Technique antérieure

Lorsqu'un consommateur désire boire à une canette usuelle après en avoir arraché l'opercule d'obturation, il lui faut généralement porter les lèvres contre la surface extérieure de la canette. Or, cette surface extérieure est habituellement contaminée par des souillures et des pollutions de toutes sortes résultant de l'entreposage et des manipulations diverses pendant le conditionnement, le transport et le stockage des canettes.

Dans les réseaux de distribution également, les canettes sont manipulées à maintes reprises par des personnes différentes. Dans les réfrigérateurs des grandes surfaces, par exemple, les canettes se trouvent manipulées par un grand nombre de personnes, notamment pour en apprécier la provenance et/ou l'état de fraîcheur. En outre, les canettes sont souvent posées à même le sol et se trouvent ainsi à portée d'animaux ou peuvent venir en contact avec des produits chimiques, des détritus, des graisses, des huiles, etc. Tout cela fait que les canettes de boisson sont généralement d'une hygiène douteuse. Par ailleurs, lorsqu'un consommateur boit à même la canette, notamment un enfant, il n'est pas rare qu'il se blesse aux lèvres ou à la langue.

Afin d'éviter les problèmes de souillures et contaminations diverses et permettre au consommateur de boire le contenu d'une canette avec toutes les conditions d'hygiène voulues, il a déjà été proposé de munir les canettes d'un goulot qui se dégage de la canette lorsque l'opercule d'obturation se trouve arraché. Le document US-4407425, par exemple, décrit un couvercle doté d'un goulot souple qui se déploie automatiquement vers l'extérieur du couvercle lorsqu'un opercule d'obturation se trouve arraché du couvercle. Ce couvercle ne permet cependant pas de refermer la canette après son ouverture.

Cependant, avec les canettes ou boîtes de boisson connues, même lorsqu'elles sont dotées d'un goulot qui se déploie vers l'extérieur lorsque l'opercule d'obturation est arraché, existe néanmoins le problème que lorsque le contenu de la canette n'est pas bu en totalité en une fois, il n'est guère possible de refermer la canette de manière hermétique. De plus, il arrive que le débit dans le goulot ne soit pas toujours excellent et il est dès lors souvent difficile de vider complètement la canette. Par ailleurs, lorsque le goulot se déploie hors de la canette, il est fréquent que de la boisson se répande sur la face supérieure de la canette ou dans le rebord que présente habituellement le couvercle des canettes.

La publication WO-0059795 décrit un couvercle doté d'un goulot amovible agencé pour pouvoir pivoter entre une position abaissée et une position relevée et inversement, et d'un opercule d'obturation qui permet de refermer la canette après que celle-ci a été ouverte.

Le document de brevet européen EP 1456093 B1 décrit un couvercle de canette de boisson avec un goulot articulé. On prévoit un opercule d'obturation semi-rigide et deux trous d'aération (prise d'air) sont obturés lorsque l'opercule se trouve en position abaissée. L'efficacité de ces trous d'aération et l'étanchéité du système se sont cependant avérés être perfectibles.

### Résumé de l'invention

L'invention vise à remédier aux inconvénients mentionnés plus haut en proposant un couvercle amélioré par rapport à celui décrit dans EP 1456093.

A cette fin, elle propose un couvercle de canette tel que décrit dans la revendication 1, ainsi qu'une canette selon la revendication 14.

Dans la description qui suit, le terme canette est utilisé pour désigner un récipient de n'importe quelle forme, muni d'un moyen d'ouverture et apte à contenir et à renfermer un liquide, donc pas uniquement une canette cylindrique en aluminium.

L'invention a pour objet essentiellement un couvercle de canette de boisson, , doté d'un goulot rigide articulé qui peut être dégagé pour boire la boisson contenue dans la canette et qui peut ensuite être rabattu pour permettre de refermer hermétiquement la canette afin de conserver une partie restante de la boisson pour une consommation ultérieure. Un autre objet de l'invention est un couvercle de canette de boisson doté d'un opercule d'obturation et d'un goulot articulé pouvant être dégagé et rabattu, qui permet de vider complètement cette canette et qui est agencé de manière à éviter les débordements et éclaboussures de liquide lorsque l'opercule se trouve amené vers sa position relevée ou est totalement enlevé.

Le couvercle de canette de boisson suivant l'invention est généralement en plastique non élastomère, p.e. en polypropylène, et peut comprendre une partie généralement plane au milieu de laquelle est formée une cavité, par exemple de forme générale oblongue ou circulaire. La cavité présente un fond qui renferme un goulot associé à une ouverture en communication avec le contenu de la canette. Un opercule d'obturation peut être attaché à la périphérie de la partie plane ou au niveau d'une bague métallique renfermant ledit couvercle, par thermoscellage d'une feuille, rigide ou souple, par exemple en ou à base d'aluminium.

Le goulot est rigide et est attaché à une section de paroi latérale de la cavité de manière à pouvoir pivoter entre une position abaissée à l'intérieur de la cavité et une position relevée vers l'extérieur de la partie plane. Une membrane d'étanchéité souple relie une partie du pourtour de l'ouverture formée dans le fond de la cavité à la partie du pourtour du goulot, qui n'est pas attachée à la paroi latérale de la cavité. Lorsqu'il se trouve en position abaissée, l'extrémité inférieure du goulot se trouve contre la paroi latérale de la cavité à laquelle il est attaché, de manière que, dans cette position du goulot, son conduit intérieur n'est pas en communication avec l'intérieur de la canette. Selon l'invention, l'étanchéité est avantageusement assurée par un élément en élastomère permettant une certaine compression du matériau. Par contre, lorsque le goulot est en position relevée, son conduit intérieur pivote et se trouve en communication avec l'intérieur de la canette par un passage libre dégagé par la membrane souple, ce qui permet à un consommateur de boire le contenu de la canette en portant ses lèvres sur l'extrémité libre du goulot relevé.

La conception du couvercle suivant l'invention permet de rabattre le goulot avec une parfaite étanchéité, même après que l'opercule éventuel, ait été enlevé ou relevé et que le goulot a été relevé vers l'extérieur pour consommer partiellement la boisson contenue dans la canette. Celle-ci peut ainsi être refermée lorsque son contenu n'est pas bu en totalité en une fois. Ceci évite l'introduction d'insectes ou de déchets quelconques à l'intérieur de la canette et dans la boisson.

Selon l'invention, le couvercle est avantageusement doté d'au moins une ouverture le traversant, faisant fonction de prise d'air, prévue dans une partie en matériau élastique apte à se refermer sous l'effet d'une compression latérale exercée par le goulot en position rabattue.

L'ouverture se présente avantageusement sous la forme d'une fente ouverte permettant l'appel d'air pour compenser le débit de liquide ce qui assure un excellent débit dans le goulot et une bonne vidange de la canette. De plus, le couvercle est essentiellement plat et ne modifie pas les dimensions extérieures habituelles des canettes courantes, ce qui permet d'empiler les canettes dans les machines distributrices usuelles.

Le matériau élastique est avantageusement un matériau élastomère de telle sorte que l'ouverture ou la fente puisse se refermer sous l'action de la compression exercée par l'extrémité d'écoulement du goulot, qui comme déjà mentionné, en position fermée compresse en effet ledit élément en élastomère latéralement et perpendiculairement à la fente et la refermant ainsi et en assurant l'étanchéité en position refermée.

Selon un mode de réalisation , ce dernier élément élastomère est avantageusement prévu d'une pièce avec un autre partie élastomère assurant l'étanchéité de la base du goulot refermé, par rapport au contenu de la canette. Cet élément peut être intégré dans le couvercle par sa face intérieure et le procédé de fabrication en est facilité.

D'autres caractéristiques et avantages de l'invention apparaîtront à la lecture de la description qui suit, faite avec référence aux dessins annexés à titre d'exemple seulement.

### Brève description des dessins

La figure 1 est une vue en perspective d'un couvercle de récipient de boisson suivant l'invention, avec le goulot en position relevée;
La figure 2 montre le couvercle de la figure 1 vu du dessous, légèrement en oblique;
La figure 3 est une vue en coupe schématique du couvercle avec le goulot rabaissé;
La figure 4 est une vue en coupe du couvercle avec le goulot en position relevée;
La figure 5 est une représentation schématique d'un couvercle de canette muni de son opercule 13 avec une languette 43, solidarisé sur un pourtour intégré dans une bague en aluminium 12 y associé, ladite bague étant destinée à la fixation à la cannette p.e. par sertissage;
La figure 6 est une représentation schématique d'un couvercle de canette selon une variante de réalisation, après arrachage de l'opercule 13 avec la languette 43 et relèvement du goulot.
La figure 7 montre un exemple de couvercle de boisson conforme à l'invention, dans un cas particulier ou le couvercle n'est pas circulaire mais peut s'adapter à un récipient parallélipipédique ou cylindrique.

### DESCRIPTION DETAILLEE

Les figures 1 et 2 illustrent un couvercle de canette présentant une cavité 20 , formé au centre du couvercle et pouvant s'étendre sur une partie substantielle de sa superficie.

Un goulot 15 est logé dans cette cavité, solidaire d'une section de la paroi latérale 21 de la cavité.

Le couvercle 1 est associé de préférence à un opercule d'obturation 13 (fig. 3, 5), par exemple appliqué par thermoscellage, qui peut être arraché totalement ou partiellement.

Lorsqu'il est relevé ou enlevé, l'opercule 13 dégage au milieu du couvercle, une cavité 20, de forme générale oblongue ou circulaire, dans laquelle se loge un goulot 15 solidaire d'une section de paroi latérale 21 de la cavité.

Opposée à cette paroi latérale 21 de la cavité se présente une paroi 23 recevant en friction l'extrémité libre 15a du goulot en position abaissée. Derrière cette paroi se trouve une ouverture ou fente d'aération 27 prévue dans un matériau élastique tel un caoutchouc à la périphérie de la cavité qui en position relevée du goulot est dégagée et laisse alors entrer l'air à l'intérieur du récipient ou de la canette lorsqu'elle n'est pas compressée. Ceci met le liquide contenu dans le récipient à la pression atmosphérique et facilite la vidange de la canette.

Le goulot 15 est de préférence constitué d'un tube aplati relativement rigide ayant une section suffisante pour assurer un bon écoulement de liquide et une vidange parfaite de la canette.

L'extrémité du goulot 15b attachée sur une certaine longueur de son pourtour à la paroi latérale 21 de la cavité par un élément charnière 16 (qui peut être constitué par exemple d'un élastomère).

L'élément charnière 16 permet de faire pivoter le goulot entre sa position abaissée et une position relevée dans laquelle il s'étend vers l'extérieur de la partie plane.

Dans le mode d'exécution représenté à titre d'exemple sur les dessins, l'élément charnière 16 est situé en périphérie de la cavité 20. On comprendra que selon un mode de réalisation, deux évidements latéraux 31 (fig. 7) dans la cavité 20 de part et d'autre du goulot facilitent son accès manuel afin de l'amener dans sa position relevée.

Lorsqu'il se trouve en position abaissée, le goulot 15 a son extrémité inférieure 15b contre la paroi latérale 21 de la cavité 20, section de paroi qui peut être prévue plane. Le goulot peut être maintenu dans cette position par un ergot formé sur cette paroi latérale 21 de la cavité de manière à coopérer avec l'extrémité inférieure du goulot. Dans cette position abaissée du goulot, son conduit intérieur n'est pas en communication avec l'intérieur de la canette sur laquelle est fixé le couvercle par l'intermédiaire d'une bague 12 en aluminium et le liquide contenu dans la canette ne peut entrer dans le goulot. Aucune éclaboussure ou débordement de liquide ne peut dès lors se produire lorsque le goulot est amené dans sa position relevée.

Comme davantage illustré dans les figures 3 et 4, lorsque le goulot 15 est en position abaissée, l'extrémité libre 15a compresse la section de paroi 23, de préférence une section plane, de la cavité 20.

Cette compression est transmise à la fente 27 qui reste fermée (fig. 3) et donc étanche, étant prévue dans un matériau élastomère.

Une membrane d'étanchéité souple 28 relie la partie du pourtour du goulot 15, qui n'est pas attachée à la paroi latérale de la cavité 20, à une partie du pourtour d'une ouverture 24 formée dans le fond 22 de la cavité. La membrane souple 28 se trouve repliée sur elle-même lorsque le goulot est en position abaissée et empêche toute fuite de liquide le long du goulot 15.

La fermeture hermétique de la canette sur laquelle est fixé le couvercle est ainsi asurée.

En revanche, lorsque le goulot est en position relevée, son extrémité inférieure est libérée de la paroi latérale 21 de la cavité et la membrane ou jupe souple 28 dégage l'ouverture 24 dans le fond de la cavité 20, délimitant de manière étanche, à l'intérieur de la cavité 20, un passage libre entre l'intérieur de la canette et le conduit intérieur du goulot 15. Tandis que le consommateur boit le contenu de la canette en portant les lèvres sur l'extrémité libre du goulot et en inclinant la canette, aucun débordement de liquide ne se produit sur le dessus du couvercle. De plus, la section du passage libre en forme d'entonnoir facilite la vidange complète de la canette.

Le goulot 15 étant relevé, la pression exercée par son extrémité libre 15a sur la paroi 23 a disparu et la fente ou évidement longitudinal 27 prévue dans l'élément élastomère 28 peut s'ouvrir (fig. 4) et permettre ainsi l'aération de la canette et former une prise d'air.

On peut observer que le dessus du couvercle suivant l'invention peut être essentiellement plat lorsque le goulot est rabattu.

Ceci favorise la stabilité du couvercle dans les machines de remplissage des boîtes de boisson. En outre, le dessus plat du couvercle permet d'empiler toujours les canettes les unes sur les autres.

Etant donné qu'il reste protégé sous un opercule 13 jusqu'à l'ouverture de celui-ci, le goulot 15 est toujours d'une qualité alimentaire et peut donc être pris en bouche sans risque de contamination pour le consommateur. De plus, étant en matière synthétique, l'opercule ne coupe pas et ne griffe pas les doigts du consommateur.

Quoique fait d'un plastique rigide ou semi-rigide et d'un élément élastomère le couvercle suivant l'invention est facile à fabriquer par moulage, éventuellement même par moulage d'une pièce par des techniques connues en soi("dual injection molding") d'une pièce.

De manière générale l'invention concerne dès lors un couvercle intégrant un goulot apte à pivoter d'une position fermée à une position relevée de manière connue dont l'extrémité libre, en position refermée, compresse un élément élastomère et une ouverture d'aération traversant ledit couvercle.

Plus particulièrement l'invention concerne un couvercle de canette ou récipient de boisson, essentiellement en matière plastique non élastomère,p.e. en polypropylène, muni d'un goulot rigide fixé de manière à pouvoir pivoter entre une position abaissée dans laquelle son conduit intérieur n'est pas en communication avec l'intérieur de la canette et une position relevée dans laquelle son conduit intérieur se trouve en communication avec l'intérieur de la canette,
comprenant une partie plane présentant une cavité de forme générale oblongue, ladite cavité ayant une première paroi ou section de paroi latérale, une deuxième paroi ou section de paroi latérale et un fond qui présente une ouverture , ladite cavité logant le goulot ayant une première extrémité libre et une seconde extrémité attachée à la paroi latérale de la cavité par un élément charnière de manière à pouvoir pivoter entre une position abaissée dans laquelle sa seconde extrémité se trouve contre ladite paroi latérale et la première extrémité contre ladite paroi latérale opposée à la paroi de la cavité et une position relevée vers le dessus de la partie plane, une membrane d'étanchéité souple reliant une partie du pourtour de ladite ouverture à la partie du pourtour du goulot , qui n'est pas attachée à la paroi latérale de la cavité , dans lequel la paroi de la cavité est susceptible d'être compressée par la dite première extrémité du goulot en position rabaissée de telle sorte qu'une ouverture ou une fente prévue transversalement au goulot en position rabaissée, et formé dans un matériau élastomère se ferme de manière étanche sous l'effet de ladite compression.

La paroi ou section de paroi attachée à la seconde extrémité du goulot peut également être constituée de matériau élastomère.

La paroi compressée par l'extrémité libre du goulot peut être en plastique semi-rigide et le composant élastomère comprenant la fente se trouve derrière ladite paroi. Cette paroi peut se présenter sous la forme d'une lame en plastique par exemple en polypropylène, pour comprimer l'élastomère. La lame à sa partie supérieure, présente avantageusement un biseau pour faciliter l'engagement de l'extrémité du goulot lors de la fermeture.

La partie en élastomère du couvercle peut être concue d'une pièce et peut s'étendre partiellmeent sur l'intérieur du pourtour de la cavité et/ou sur la face intérieure du couvercle.

L'épaisseur de la paroi qui est ou entoure la partie élastomère comprenant la fente peut être rehaussée d'une nervure en plastique pour faciliter le thermoscellage d'un opercule en contactant celui-ci et assurer ainsi une double fermeture étanche de la prise d'air.

Le goulot peut comprendre à son extrémité libre un bosselage destiné à amplifier la compression de la fente ou de l'ouverture en position rabaissée.

L'invention comprend également un récipient ou une canette de boisson incorporant un couvercle comme écrit ci-dessus.

Il est entendu que le mode de réalisation représenté sur les dessins et décrit dans ce qui précède n'est qu'un exemple d'exécution conforme à l'invention et que celle-ci n'est nullement limitée à cet exemple d'exécution.

## Revendications

1. Couvercle de canette de boisson, essentiellement en matière plastique non élastomère, muni d'un goulot rigide (15) fixé de manière à pouvoir pivoter entre une position abaissée dans laquelle son conduit intérieur n'est pas en communication avec l'intérieur de la canette et une position relevée dans laquelle son conduit intérieur se trouve en communication avec l'intérieur de la canette, le couvercle étant essentiellement plat et présentant une cavité de forme générale oblongue (20) ou circulaire, ladite cavité ayant une première section de paroi latérale (21), une deuxième section de paroi latérale (23) et un fond (22) qui présente une ouverture (24), ladite cavité logant le goulot (15) ayant une première extrémité libre (15a) et une seconde extrémité (15b) attachée à la paroi latérale (21) de la cavité (20) par un élément charnière (16) de manière à pouvoir pivoter entre une position abaissée dans laquelle sa seconde extrémité se trouve contre ladite paroi latérale (21) et la première extrémité contre ladite paroi latérale (23) opposée à la paroi (21) de la cavité (20) et une position relevée vers le dessus du couvercle, une membrane d'étanchéité souple (28) reliant une partie du pourtour de ladite ouverture (24) à la partie du pourtour du goulot (15), qui n'est pas attachée à la paroi latérale de la cavité (20),
**caractérisé en ce que** la paroi (23) de la cavité (20) est compressée par la dite première extrémité du goulot en position rabaissée de telle sorte qu'une fente (27) prévue transversalement au goulot en position rabaissée, et formé dans un matériau élastomère (29) se ferme de manière étanche sous l'effet de ladite compression.

2. Couvercle selon la revendication 1 dans lequel la paroi (23) est constituée d'un matériau élastomère (29).

3. Couvercle selon la revendication 1 dans lequel la paroi (23) est en plastique semi-rigide et le composant élastomère (29) se trouve derrière ladite paroi.

4. Couvercle selon la revendication 1 ou 3 dans lequel la paroi (23) est constituée d'une lame en plastique, par exemple en polypropylène, pour comprimer l'élastomère.

5. Couvercle selon la revendication 4 dans lequel la dite lame (23), à sa partie supérieure, présente un biseau (33) pour faciliter l'engagement de l'extrémité du goulot (15) lors de la fermeture.

6. Couvercle selon n'importe laquelle des revendications précédentes dans lequel la section de paroi (21) de la cavité (20) à laquelle est attaché le goulot (15) est faite d'une matière elastomère (29') et est disposée pour assurer l'étanchéité avec la deuxième extrémité du goulot (15) lorsque le goulot est en position abaissée.

7. Couvercle selon la revendication précédente dans lequel la partie élastomère (29, 29') est faite d'une pièce et s'étend partiellement sous la face intérieure du couvercle.

8. Couvercle selon n'importe laquelle des revendications précédentes dans lequel l'épaisseur de la paroi étant ou entourant la partie élastomère (29) comprenant la fente (27), est rehaussée d'une nervure (34) en plastique pour faciliter le thermoscellage d'un opercule (13) et assurer ainsi une double fermeture étanche de la prise d'air (27).

9. Couvercle selon n'importe laquelle des revendications précédentes dans lequel le plastique est du polypropylène.

10. Couvercle selon n'importe laquelle des revendications précédentes dans lequel l'élastomère est du Trefsin® ou le Santoprène®.

11. Couvercle selon n'importe laquelle des revendications précédentes dans lequel le goulot est pourvu de rainures latérales (35) pour faciliter la prise en main.

12. Couvercle selon n'importe laquelle des revendications précédentes dans lequel le goulot comprend à sa première extrémité un bosselage (36) destiné à amplifier la compression de la fente en position rabaissée.

13. Couvercle suivant la revendication 1, **caractérisé en ce qu'**il est moulé d'une pièce par un procédé de "dual injection molding".

14. Canette de boisson dotée d'un couvercle essentiellement en matière plastique non élastomère et d'un goulot rigide (15) fixé audit couvercle de manière à pouvoir pivoter entre une position abaissée dans laquelle son conduit intérieur n'est pas en communication avec l'intérieur de la canette et une position relevée dans laquelle son conduit intérieur se trouve en communication avec l'intérieur de la canette, le couvercle étant essentiellement plat et présentant une cavité , ladite cavité ayant une paroi latérale (21) et un fond (22) qui présente une ouverture (24), le goulot (15) présentant une première extrémité libre et une seconde extrémité attachée à la section de paroi latérale (21) de la cavité (20) par un élément charnière (16) de manière à pouvoir pivoter entre la position relevée vers le dessus du couvercle et la position abaissée dans laquelle sa seconde extrémité se trouve et presse contre ladite section de paroi latérale (21) de la cavité (20) en matière élastomère (29') en assurant ainsi l'étanchéité, **caractérisée en ce que** sa première extrémité se trouve et presse contre une paroi latérale (23) de la cavité (20) en, ou solidaire à, une matière élastomère (29) comprenant une fente (27) ou un évidement allongé traversant le couvercle, et perpendiculaire à l'axe du goulot, apte à se fermer de manière étanche sous l'effet de la pression latérale exercée par la dite première extrémité du goulot en position rabattue.

## Patentansprüche

1. Deckel für Getränkedosen, im Wesentlichen aus einem nicht zu den Elastomeren gehörenden Kunststoff, der mit einem steifen Stutzen (15) versehen ist, der so befestigt ist, dass er zwischen einer zugeklappten Position, in der sein Innengang nicht mit dem Inneren der Dose kommuniziert, und einer aufgeklappten Position, in der sein Innengang mit dem Inneren der Dose in Verbindung steht, geklappt werden kann, wobei der Deckel im Wesentlichen flach ausgebildet ist und eine im Allgemeinen ovale oder kreisförmige Vertiefung aufweist, wobei die besagte Vertiefung einen ersten seitlichen Wandbereich (21), einen zweiten seitlichen Wandbereich (23) und einen Boden (22), der mit einer Öffnung (24) versehen ist, aufweist, wobei die besagte Vertiefung den Stutzen (15) aufnimmt, der ein erstes freies Ende (15a) und ein zweites Ende (15b), die über ein Scharnierenelement (16) mit dem seitlichen Wandbereich (21) der Vertiefung (20) so verbunden ist, da er zwischen einer ersten zugeklappten Position, in der sein zweites Ende an der besagten ersten seitlichen Wand (21) und sein erstes Ende an der besagten gegenüber der Wand (21) der Vertiefung (20) liegenden seitlichen Wand (23) anliegt, und in eine oberhalb des Deckels aufgeklappte Position geklappt werden kann, wobei ein flexibles abdichtendes Membran (28) einen Teil des Umfangs der besagten Öffnung mit einem Teil des Umfangs des Stutzens (15), der nicht mit der seitlichen Wand der Vertiefung (20) verbunden ist, verbindet,
**dadurch gekennzeichnet, dass** die Wand (23) der Vertiefung (20) durch das erste Ende des Stutzens (15) in der zugeklappten Position so gedrückt wird, dass sich ein Schlitz (27), der in der zugeklappten Position quer zum Stutzen (15) steht und in einem aus Elastomer bestehenden Teil (29) gebildet ist, unter dem besagten Druck dicht schließt.

2. Deckel nach dem Anspruch 1, bei dem die Wand (23) aus einem Teil aus Elastomer (29) besteht.

3. Deckel nach dem Anspruch 1, bei d e m die Wand (23) aus einem halbsteifen Kunststoff besteht und das Teil aus Elastomer (29) sich hinter der besagten Wand befindet.

4. Deckel dem Anspruch 1 oder 3, bei dem die Wand (23) aus einem Teil aus Kunststoff, zum Beispiel aus Polypropylen besteht, das dazu dient, das Teil aus Elastomer zusammenzudrücken.

5. Deckel nach dem Anspruch 4, b e i dem das besagte Teil (23) in seinem oberen Bereich mit einer Schräge versehen ist, um beim Schließen die Einführung des Endes des Stutzens (15) zu erleichtern.

6. Deckel nach irgendeinem der vorangehenden Ansprüche, bei dem der Wandbereich (21) der Vertiefung (20), mit dem der Stutzen (15) verbunden ist, aus Elastomer (29') besteht und so angeordnet ist, dass die Dichtheit durch das zweite Ende des Stutzens (15) gewährleistet ist, wenn der Stutzen sich in der zugeklappten Position befindet.

7. Deckel nach dem vorangehenden Anspruch, b ei dem das Teil aus Elastomer (29, 29') einstückig gefertigt ist und sich teilweise unter der inneren Fläche des Deckels erstreckt.

8. Deckel nach irgendeinem der vorangehenden Ansprüche, bei dem die Dicke der Wand, die das den Schlitz umfassende Teil aus Elastomer (29) bildet oder umgibt, durch eine Rippe (34) aus Kunststoff erhöht ist, um das Heißsiegeln einer Abdeckung (13) zu erleichtern und somit ein doppeltes dichtes Verschließen des Luftloches (27) zu gewährleisten.

9. Deckel nach irgendeinem der vorangehenden Ansprüche, bei dem der Kunststoff ein Polypropylen ist.

10. Deckel nach irgendeinem der vorangehenden Ansprüche, bei dem das Elastomer Trefsin® oder Santopren® ist.

11. Deckel nach irgendeinem der vorangehenden Ansprüche, bei dem der Stutzen mit seitlichen Rillen (35) versehen ist, um die Handhabung zu erleichtern.

12. Deckel nach irgendeinem der vorangehenden Ansprüche, b e i dem der Stutzen an seinem ersten Ende eine Wölbung (36) aufweist, die dazu bestimmt ist, das zusammendrücken des Schlitzes in der geschlossenen Position zu verstärken.

13. Deckel nach dem Anspruch 1,
**dadurch gekennzeichnet, dass** er einstückig nach dem "Dual Injection Molding" gefertigt ist.

14. Getränkedose, die mit einem im Wesentlichen aus einem nicht zu den Elastomeren gehörenden Kunststoff bestehenden Deckel und mit einem steifen Stutzen (15) versehen ist, der auf dem Deckel so befestigt ist, dass er zwischen einer zugeklappten Position, in der sein Innengang nicht mit dem Inneren der Dose kommuniziert, und einer aufgeklappten Position, in der sein Innengang mit dem Inneren der Dose in Verbindung ist, geklappt werden kann, wobei der besagte Deckel im Wesentlichen flach ausgebildet ist und eine Vertiefung (20) aufweist, die eine seitliche Wand (21) und einen Boden (22), der mit einer Öffnung (24) versehen ist, aufweist, wobei der Stutzen (15) ein erstes freies Ende und ein an der seitlichen Wand (21) der Vertiefung (20) mit Hilfe eines Scharnierenelementes (16) befestigtes zweites Ende aufweist, so dass er zwischen der über dem Deckel aufgeklappten Position und der zugeklappten Position, bei der sein zweites Ende an dem besagten seitlichen Wandbereich (21) der Vertiefung (20) aus Elastomer anliegt und ihn drückt, wodurch die Abdichtung gewährleistet wird, geklappt werden kann, **dadurch gekennzeichnet, dass** sein erstes Ende an einer aus einem Teil aus Elastomer bestehenden oder mit einem Teil aus Elastomer fest verbundenen seitlichen Wand (23) der Vertiefung (20) anliegt und drückt, wobei das Teil aus Elastomer (29) mit einem Schlitz (27) oder einer länglichen Aussparung versehen ist, der / die durch den Deckel hindurch und senkrecht zu der Achse des Stutzens (15) verläuft und dazu geeignet ist, sich in der zugeklappten Position, unter dem durch das erste Ende des Stutzens ausgeübten seitlichen Druck dicht zu verschließen.

## Claims

1. A beverage can lid, substantially of non-elastomeric plastics material, equipped with a rigid neck (15) fixed so as to be able to pivot between a lowered position in which its internal channel is not in communication with the interior of the can and a raised position in which its internal channel is in communication with the interior of the can, said lid being substantially flat and having a cavity generally oblong (20) or circular in shape, said cavity having a first side wall portion (21), a second side wall portion (23) and a bottom (22) which has an opening (24), said cavity accommodating the neck (15) having a first free end (15a) and a second end (15b) attached to the side wall (21) of the cavity (20) by a hinge element (16) so as to be able to pivot between a lowered position in which its second end is located against said side wall (21) and the first end against said side wall (23) opposite the wall (21) of the cavity and a raised position towards the top of the lid, a flexible leakproof membrane (28) connecting a part of the periphery of said opening (24) to the part of the periphery of the neck (15) which is not attached to the side wall of the cavity (20), **characterized in that** the wall (23) of the cavity (20) is compressed by said first end of the neck in the lowered position such that a slot (27) provided transversely to the neck in the lowered position and formed in an elastomeric material (29) closes in leakproof manner under the action of said compression.

2. A lid according to claim 1, in which the wall (23) is composed of an elastomeric material (29).

3. A lid according to claim 1, in which the wall (23 is of semi-rigid plastics material and the elastomeric component (29) is located behind said wall.

4. A lid according to claim 1 or 3, in which the wall (23) is composed of a web of plastics material, for example of polypropylene, for compressing the elastomer.

5. A lid according to claim 4, in which the upper part of said web (23) in its upper part has a bevel (33) to facilitate engagement of the end of the neck (15) on closing.

6. A lid according to anyone of the preceding claims in which the wall portion (21) of the cavity (20) to which the neck (15) is attached is made of an elastomeric material (19') and is arranged to ensure leakproofness with the second end of the neck (15) when the neck is in the lowered position.

7. A lid according to the preceding claim, in which the elastomeric part (29, 29') is made of one part and extends partially under the internal face of the lid.

8. A lid according to anyone of the preceding claims in which the thickness of the wall forming or surrounding the elastomeric part (29) comprising the slot (27) is increased by a rib (34) of plastics to facilitate heat-sealing of a closure (13) and thereby ensure double leakproof closing of the air inlet (27).

9. A lid according to anyone of the preceding claims, in which the plastics material is polypropylene.

10. A lid according to anyone of the preceding claims in which the elastomer is Trefsin® or Santoprene®.

11. A lid according to anyone of the preceding claims, in which the neck is provided with lateral grooves (35) to facilitate gripping.

12. A lid according to anyone of the preceding claims, in which, at its first end, the neck comprises embossing (36) intended to increase compression of the slot in the lowered position.

13. A lid according to claim 1, **characterized in that** it is molded in one piece by a "dual injection molding" process.

14. A beverage can provided with a lid substantially of non-elastomeric plastics material and with a rigid neck (15) fixed to said lid so as to be able to pivot between a lowered position in which its internal channel is not in communication with the interior of the can and a raised position in which its internal channel is in communication with the interior of the can, the lid being substantially flat and having a cavity, said cavity having a side wall (21) and a bottom (22) which has an opening (24), the neck (15) having a first free end and a second end attached to the side wall portion (21) of the cavity (20) by a hinge element (16) so as to be able to pivot between the position raised towards the top of the lid and the lowered position in which its second end thereof is located and presses against said side wall portion (21) of the cavity (20) of elastomeric material (29'), so ensuring leakproofness **characterized in that** - the first end thereof is located and presses against a side wall (23) of the cavity (20) of, or integral with, an elastomeric material (29) comprising a slot (27), - or an elongate recess-, passing through the lid, and perpendicular to the axis of the neck, capable of closing in leakproof manner under the action of the lateral pressure exerted by said first end of the neck in the folded-down position.
